# EUROPÄISCHE PATENTSCHRIFT

(11) **EP 0 177 440 B1**
(45) Veröffentlichungstag und Bekanntmachung des Hinweises auf die Patenterteilung: **03.05.1989**
(21) Anmeldenummer: 85810061.3
(22) Anmeldetag: 18.02.1985
(51) Int. Cl.: G04B 45/00

(54) **Elektronische Taschen- oder Armbanduhr mit einem Schrittschaltmotor**
Electronic pocket or wrist watch incorporating a stepping motor
Montre de poche ou montre bracelet électronique pourvue d'un moteur pas à pas

(30) Priorität: 02.10.1984 CH 4725/84
(43) Veröffentlichungstag der Anmeldung: 09.04.1986
(73) Patentinhaber: Helopat AG, CH-6301 Zug (CH)
(72) Erfinder: Loitz, Jürgen, CH-4310 Rheinfelden (CH)
(74) Vertreter: Eder, Carl E.

(56) Entgegenhaltungen:
- CH-A- 284 141
- CH-A- 328 501
- CH-B- 360 345
- CH-B- 497 728
- DE-U- 8 333 722
- US-A- 2 082 612

## Beschreibung

Es gibt bereits Kinderweckeruhren mit einem Bilddarstellungen aufweisenden Zifferblatt sowie mit sich drehenden, das Zifferblatt durchsetzende Achsen des Uhrwerks, wobei auf mindestens einer, schneller als die Minutenwelle umlaufenden Achse eine Radscheibe befestigt ist, welche einen beweglichen Teil der Bilddarstellung bildet. So zeigt zum Beispiel die DE-U-8 333 722 eine elektronische Weckeruhr mit einem sich vor dem Zifferblatt zwar schrittweise aber doch mehr oder weniger kontinuierlich drehenden Riesenrad, an welchem die Passagierkabinen hängen. Des weiteren gibt es auch als Armbanduhren ausgebildete, durch eine Unruh geregelte Kinderuhren, deren Zifferblatt irgendwelche Zeichnung mit bewegbaren Teilen, also beispielsweise ein Gesicht mit beweglichen Augen, im speziellen mit beweglichen Pupillen, aufweist. Bei diesen letztgenannten mechanischen Uhren handelt es sich um solche, bei denen die beweglichen Teile auf der Achse der Fourchette sitzen und demzufolge jede Fünftelssekunde eine verhältnismässig langsame Bewegung von ca. 15° ausführen. Bei den elektronischen Uhren mit einem Schrittschaltmotor hat man keine Teile, die jede Fünftelssekunde eine Bewegung ausführen. Man hat auch bis jetzt darauf verzichtet, elektronische, mit einem Schrittschaltmotor versehene Uhren so auszugestalten, dass sie eine Figur mit ruckweise beweglichen Teilen auf dem Zifferblatt aufweisen. Die vorliegende Erfindung betrifft nun eine derartige elektronische Uhr mit einem Schrittschaltmotor, dessen Rotor sich jede Sekunde sprunghaft um 180° dreht. Gekennzeichnet ist sie dadurch, dass die Rotorwelle an dem Zifferblatt zugewandten Ende eine direkt unter oder über dem Zifferblatt angeordnete Ornamentscheibe trägt, wobei das Zifferblatt bei über ihm angeordneter Scheibe eine Öffnung für die Rotorwelle aufweist und bei unter ihm angeordneter Scheibe mit mindestens einem den Durchblick auf einen Teil der Scheibe frei gebenden Fenster versehen ist, wobei im letzteren Fall das Dekor der Scheibe derart aus Farbe und/ oder Zeichnung gebildet wird, dass sich der im Fenster sichtbare Ausschnitt jede Sekunde sprunghaft ändert.

Wider aller Erwarten lassen sich mit dieser Konstruktion Wirkungen erhalten, die, wie nachträglich leicht feststellbar ist, den Wirkungen der bekannten beweglichen Bilder an mechanischen und auch an elektronischen Uhren wesentlich überlegen sind.

Bei den mechanischen Uhren mit Teilen, die sich jede Fünftelsekunde bewegen, sieht der Betrachter, weil die Bewegung verhältnismässig langsam und nur über eine kurze Strecke erfolgt, stets etwas, das sich bewegt, er hat aber wegen der Bewegungsgeschwindigkeit einerseits und der Kürze der Stillstandszeit andererseits nicht die Möglichkeit, das sich bewegende Bild richtig zur Kenntnis zu nehmen. Ganz anders ist das nun bei der Uhr nach der vorliegenden Erfindung. Hier erfolgt die Bewegung so rasch, dass sie je nach der Ausgestaltung der Uhr fast gar nicht oder überhaupt nicht wahrgenommen wird, das Bild scheint dem Betrachter stille zu stehen und plötzlich durch ein anderes ersetzt worden zu sein, wobei besonders dann, wenn das Bild nur durch ein Fenster im Zifferblatt sichtbar ist, der Betrachter nicht in der Lage ist, festzustellen, auf welche Seite es sich wegbewegt hat.

In der in der schweizerischen Patentschrift 497 728 beschriebenen Erfindung wird die Aufgabe, ein Bild plötzlich zu ändern, dadurch gelöst, dass die Bewegung des Hemmungsrads über ein Zahnradpaar so auf ein Flügel- oder Halbkreisförmiges Scheibchen übertragen wird, dass dieses in 2 Sekunden eine volle Umdrehung bestehend aus 10 Schritten ä 36° macht. Dieses Scheibchen ist so unterhalb dem Zifferblatt angeordnet, dass sein peripherer Bereich den Durchblick durch eine im Zifferblatt angebrachte Öffnung auf einen darunter angeordneten Farbenfleck periodisch abdeckt und wieder frei gibt, woraus ein periodisches Erscheinen und Verschwinden des Farbflecks resultiert. Es kann mit dieser Vorrichtung also nur ein Erscheinen und Verschwinden eines Farbenpunkts erreicht werden, nicht jedoch ein bewegliches Bild wie mit der vorstehend definierten Erfindung, von welcher nachfolgend anhand der beiliegenden Zeichnung einige Ausführungsbeispiele beschrieben werden. In der Zeichnung zeigt
die Figur 1 einen Axialschnitt durch eine Uhrenplatine mit einem Rotor,
die Figur 2 eine Draufsicht auf eine Ornamentscheibe, sowie mit einer gestrichelten Linie den Umriss des Fensters des darüber liegenden Zifferblatts,
die Figuren 3 und 4 eine Draufsicht auf eine gleiche Ornamentscheibe, jedoch mit zwei bzw. drei Fenstern im Zifferblatt,
die Figuren 5 bis 7 je eine Draufsicht auf eine andere Ornamentscheibe mit den Umrissen von zwei Fenstern im darüberliegenden Zifferblatt und
die Figuren 8, 9 und 10 drei weitere Draufsichten auf je eine andere Ornamentscheibe, wobei jedoch die Fenster im darüberliegenden Zifferblatt mit durchgehenden, festen Strichen ausgezogen sind.

Das dem nicht gezeichneten Zifferblatt abgewandte Ende des als Ganzes mit 1 bezeichneten Rotors, der nach jeder Sekunde eine rasche 180°-Drehung ausführt, weist, wie man aus der Figur 1 ersehen kann, einen Achszapfen 1 auf, der in einem Lager 2a der Platine 2 gelagert ist. Das andere Ende des Rotors 1 weist einen Achszapfen 1 b auf, der durch das Lager 3a in der Platine 3 hindurchgeführt ist. Auf dem Zapfenende sitzt eine Ornamentscheibe 4, bei der es sich um eine runde Scheibe handeln kann. Diese Scheibe kann jedoch auch irgendeine andere Form aufweisen, wobei es jedoch sehr zweckmässig ist, wenn ihr Schwerpunkt mit dem Drehpunkt zusammenfällt. Der Achszapfen 1 b ist entweder so lang, dass sich die Scheibe 4 direkt über dem Zifferblatt befindet, allerdings ohne dieses zu berühren und ohne den Weg des Stundenzeigers zu stören, oder er ist so lang, dass sich die Scheibe 4 direkt unterhalb des Zifferblattes befindet, ebenfalls ohne dieses zu berühren. Im ersten Fall muss das Zifferblatt mit einer Öffnung für den Achszapfen 1 b versehen sein, im zweiten Fall muss es irgendwelche Fenster aufweisen, damit man durch das bzw. die Fenster hindurch einen Ausschnitt der Scheibenoberfläche und des auf ihr aufgebrachten Dekors sehen kann.

Die Figuren 2 bis 10 zeigen nun einige Ausführungsmöglichkeiten für das Dekor einer unterhalb des Zifferblattes angeordneten Ornamentscheibe und die Lage der entsprechenden Fenster im Zifferblatt.

Die Scheibe 42 der Figur 2 weist nur zwei verschieden geformte Scheibenhälften 42a und 42b auf. Das Zifferblatt ist mit einer Öffnung 52 versehen, so dass man je nach der Stellung des Rotors die eine oder andere Farbe sieht. Da sich die Scheibe nach jeder Sekunde verhältnismässig rasch um 180° dreht, ist es nicht möglich, den Übergang von einer Farbfläche zur andern festzustellen, man sieht im Fenster nur den plötzlichen Farbwechsel. Als Farbe für die Scheibe eignen sich zwei Kontrastfarben. Man kann jedoch auch die eine Scheibenhälfte mit einer Fluoreszenz-, Lumineszenz- oder Leuchtfarbe versehen und der andern Scheibenhälfte die Farbe des Zifferblattes geben. Dann wird der Effekt der gleiche sein, als ob ein Leuchtpunkt ein- und ausgeschaltet wird.

Bringt man im Zifferblatt zwei Öffnungen 53a und 53b an, wie das in der Figur 3 dargestellt ist, so wird, falls die Scheibe 43 ebenfalls zur Hälfte 43a mit der Zifferblattfarbe übereinstimmt und auf der andern Hälfte 43b mit einer Kontrastfarbe oder einer Fluoreszenz-, Lumineszenz- oder Leuchtfarbe versehen ist, der Effekt entstehen, wie wenn zwei Lichter wechselweise ein- und ausgeschaltet werden, so wie das beispielsweise bei Anzeigetafeln in Flughäfen üblich ist. Versieht man bei Verwendung einer gleich ausgestalteten Scheibe 44 das Zifferblatt mit drei Öffnungen 54a, 54b, 54c, wie das in der Figur 4 dargestellt ist, so hat man infolge der Farbhälften 44a und 44b ein abwechslungsweises «Aufleuchten» von einem und von zwei Lichtpunkten.

Die Figuren 5 bis 7 zeigen andere Dekors der Ornamentscheibe. Diese eignen sich speziell für modische Uhren aber auch für Kinderuhren, bei welchen das Zifferblatt mit einem Bild mit zu bewegenden Teilen versehen ist, also beispielsweise einem Menschen- oder Tiergesicht mit zwei Augen, die sich bewegen sollen. So weist bei dem in der Figur 5 dargestellten Ausführungsbeispiel das Zifferblatt zwei Fenster 55a und 55b auf, deren Mittelpunkte auf einer die geometrische Achse 6 des Rotors schneidenden Geraden 7 liegen. Die helle Ornamentscheibe 45 weist nur zwei dunkle Punkte 45a, 45b auf, von denen je einer durch ein Fenster sichtbar ist und zwar in der in der Figur dargestellten Lage der Scheibe etwas rechts vom Fensterzentrum. Dies hat zur Folge, das nach der Drehung der Scheibe um 180° die dunklen Punkte im andern Fenster erscheinen, jedoch etwas links vom Fensterzentrum. Wegen der raschen Drehung der Scheibe wird man das Verschwinden und Wiedererscheinen der Punkte nicht sehen sondern nur die alte und die neue Stellung, so dass der Eindruck entsteht, ein Punkt wechsle im Fenster seinen Platz.

Auch bei dem in der Figur 6 dargestellten Ausführungsbeispiel weist das Zifferblatt zwei Fenster auf, die hier mit 56a und 56b bezeichnet sind und bei denen die Verbindungslinie 7 ihrer Zentren ebenfalls die geometrische Achse 6 des Rotors schneidet. Während im Ausführungsbeispiel nach der Figur 5 die beiden Fensterpunkte symmetrisch zur Rotorachse angeordnet sind, weisen sie beim Ausführungsbeispiel nach der Figur 6 ungleiche Abstände von der geometrischen Achse 6 des Rotors auf, wobei allerdings der Abstand zwischen der Achse 6 und dem nächsten Punkt des von der Achse 6 entfernten Fensters 56b mindestens so gross ist wie der Abstand zwischen der Achse und dem entferntesten Punkt des der Achse näherliegenden Fensters 56a. Hier ist die Ornamentscheibe 46 nun für jedes Fenster mit zwei um 180° versetzten Dekors versehen, die sich voneinander unterscheiden, nämlich einem runden Dekor 46a und 46b sowie einem länglichen Dekor 46c und 46d. Wenn sich der Rotor um 180° dreht, erscheint in jedem Fenster schlagartig das andere Dekor, so das es auch hier möglich ist, ein Bild mit beweglichen Augen auszurüsten.

Falls aus Gründen der Zeichnung bei dem Zifferblatt die beiden Fenster näher beieinander liegen sollen, so können sie, wie das in der Figur 7 dargestellt ist, auch auf der gleichen Seite der geometrischen Achse 6 angeordnet werden. In dieser Figur sind die beiden Fenster mit 57a und 57b bezeichnet, die Scheibe mit 47 und die Details des Dekors mit 47a, 47b, 47c und 47d. Selbstverständlich lassen sich als Dekor alle möglichen Dinge verwenden, also nicht nur Augen, sondern auch Hände oder Finger, Fahnen, Blätter und überhaupt alles, was sich irgendwie bewegen kann.

Im Ausführungsbeispiel nach der Figur 8 ist die Scheibe 48 unterhalb eines Zifferblattes angeordnet, das mit sechs regelmässig um einen auf der geometrischen Achse 68 der Rotorwelle liegenden Mittelpunkt angeordneten Fenstern 58a, 58b, 58c, 58d, 58e und 58f versehen ist. Die Ornamentscheibe 48 selber ist zweifarbig und weist drei Farbfelder 48a, 48b und 48c der einen Farbe und drei dazwischenliegende Farbfelder 48d, 48e und 48f der andern Farbe auf. Bei jeder Drehung der Ornamentscheibe um 180° wechselt die Farbe in jedem Feld. Es kann dabei die eine Farbe mit der Farbe des Zifferblattes übereinstimmen.

Im Ausführungsbeispiel nach der Figur 9 ist die Ornamentscheibe 49 ebenfalls unter dem Zifferblatt angeordnet. Dieses enthält vier Fenster 59a, 59b, 59c und 59d, die regelmässig um einen Mittelpunkt 59e angeordnet sind und im gezeichneten Ausführungsbeispiel ein Malteserkreuz bilden. Die vier Fenster können aber auch getrennt voneinander ausgebildet sein. Das Zentrum der Ornamentscheibe 49, also die geometrische Achse des Rotors, ist mit 69 bezeichnet und fällt nicht mit dem Mittelpunkt 59e zusammen. Das Scheibenzentrum 69 liegt auf einer Geraden 79, die die vier Fenster 59a, 59b, 59c und 59d in zwei spiegelgleiche Öffnungsgruppen trennt, ohne eine der vier Öffnungen zu schneiden. Das Ornament 49a auf der Ornamentscheibe besteht aus vier einzelnen Farbflecken: Zwei von ihnen sind in der gezeichneten Stellung der Scheibe durch die Öffnungen 59b und 59d sichtbar. Ihr Mittelpunkt 60 befindet sich in der gezeichneten Stellung der Scheibe 49 unter dem Mittelpunkt 59e der vier Öffnungen. Die andern beiden Farbflecken sind punktsymmetrisch in bezug auf den Scheibenmittelpunkt 69 zu den beiden andern Öffnungen 59a und 59c angeordnet und ausgebildet und zwar so, dass sie in der gezeichneten Stellung der Scheibe nicht unter den Öffnungen 59a und 59c liegen. Auf diese Art und Weise ist es möglich, dass durch eine 180°-Drehung der Scheibe der Eindruck entsteht, die in der Öffnung sichtbaren Farbflecken drehen sich um das Zentrum der Öffnungen jeweilen um 90°.

Auch im Ausführungsbeispiel nach der Figur 10 ist die Ornamentscheibe, die hier mit 41 bezeichnet ist, unterhalb dem Zifferblatt angeordnet. Dieses ist mit einem kreuzförmigen Fenster 51 versehen, wobei das Scheibenzentrum 61 nicht mit dem Zentrum des Kreuzes 51 zusammenfällt sondern ausserhalb der Öffnung auf einer durch die Öffnung diagonal verlaufenden Linie 71 liegt. Die Ornamentscheibe 41 ist mit einem L-förmigen Ornament versehen, dessen einer Balken 41 a sich unterhalb des einen Kreuzbalkens befindet, während der andere Balken 41 b punktsymmetrisch zum andern Kreuzbalken zugeordnet ist, wobei als Symmetriepunkt das auf der geometrischen Achse des Rotors befindliche Scheibenzentrum 61 dient. Auch bei dieser Anordnung wird durch eine 180°-Drehung der Scheibe ein Effekt erreicht, der dem entspricht, wie wenn sich der Balken 41 a um 90° um sein Zentrum drehen würde.

Falls die Ornamentscheibe oberhalb des Zifferblattes angeordnet wird, so dass sie als Ganzes sichtbar ist, kann man ihr auch die Form eines Signets geben oder sie mit der Farbe des Zifferblattes ausrüsten und ein Signet in Kontrastfarbe aufbringen, wobei nur darauf geachtet werden muss, dass ein solches Signet auch dann noch dekorativ wirkt, wenn es gegenüber der Ausgangslage um 180° verdreht worden ist.

## Patentansprüche

1. Elektronische Taschen- oder Armbanduhr mit einem Schrittschaltmotor, dessen Rotor (1) sich nach jeder Sekunde sprunghaft um 180° dreht, dadurch gekennzeichnet, dass die Rotorwelle (1 b) an dem dem Zifferblatt zugewandten Ende eine direkt unter oder über dem Zifferblatt angeordnete Ornamentscheibe (42) trägt, wobei das Zifferblatt bei über ihm angeordneter Scheibe eine Öffnung für die Rotorwelle aufweist und bei unter ihm angeordneter Scheibe mit mindestens einem den Durchblick auf einen Teil der Scheibe (42) frei gebenden Fenster (52) versehen ist, wobei im letzteren Fall das Dekor der Scheibe derart aus Farbe und/oder Zeichnung gebildet wird, dass sich der im Fenster sichtbare Ausschnitt jede Sekunde sprunghaft ändert.

2. Uhr nach Anspruch 1, dadurch gekennzeichnet, dass das Zifferblatt nur mit einem Fenster versehen ist und dass das Dekor der Scheibe zwei verschiedenfarbige Sektoren aufweist, derart, dass in der einen Stellung des Rotors die eine und in der andern Stellung des Rotors die andere Farbe im Fenster sichtbar ist.

3. Uhr nach Anspruch 2, dadurch gekennzeichnet, dass die eine Farbe eine Fluoreszenz- oder Lumineszenz- oder Leuchtfarbe ist.

4. Uhr nach Anspruch 1, dadurch gekennzeichnet, dass das Zifferblatt mit zwei oder mehr Fenstern versehen ist, deren Mittelpunkte auf einer die geometrische Achse des Rotors schneidenden Geraden liegen, und dass das Dekor der Scheibe zwei verschiedenfarbige Sektoren aufweist, von denen einer mit einer Fluoreszenz- oder Lumineszenz- oder Leuchtfarbe versehen ist.

5. Uhr nach Anspruch 1, dadurch gekennzeichnet, dass das Zifferblatt mit zwei zur geometrischen Achse des Rotors punktsymmetrischen Fenstern versehen ist und dass das Dekor der Scheibe so ausgestaltet ist, dass in jedem Fenster ein sich sprunghaft bewegender Orts-Wechsel des Dekors sichtbar ist.

6. Uhr nach Anspruch 1, dadurch gekennzeichnet, dass das Zifferblatt mit zwei von der geometrischen Achse des Rotors verschieden distanzierten Fenstern versehen ist, wobei einerseits deren Mittelpunkte auf einer diese Achse schneidenden Geraden liegen, und andererseits der Abstand zwischen der Achse und dem nächsten Punkt des von der Achse entfernten Fensters mindestens so gross ist wie der Abstand zwischen der Achse und dem entferntesten Punkt des der Achse näher liegenden Fensters, und dass die Scheibe für jedes Fenster zwei um 180° versetzte Dekors aufweist.

7. Uhr nach Anspruch 1, dadurch gekennzeichnet, dass das Zifferblatt mit sechs regelmässig um einen auf der geometrischen Achse der Rotorwelle liegenden Mittelpunkt angeordneten Fenstern versehen ist und dass die Ornamentscheibe zweifarbig ist und insgesamt sechs alternierende Farbfelder aufweist.

8. Uhr nach Anspruch 1, dadurch gekennzeichnet, dass das Zifferblatt mit vier regelmässig um einen Mittelpunkt angeordneten Fenstern versehen ist und dass die geometrische Achse des Rotors diejenige Gerade ausserhalb des Mittelpunktes schneidet, die die vier Öffnungen in zwei spiegelgleiche Öffnungsgruppen trennt, ohne eine der vier Öffnungen zu schneiden.

9. Uhr nach Anspruch 1, dadurch gekennzeichnet, dass das Zifferblatt mit einem kreuzförmigen Fenster versehen ist und dass die geometrische Achse des Rotors die Diagonale des Kreuzes ausserhalb der Fensteröffnung schneidet.

## Revendications

1. Montre de poche ou montre-bracelet électronique munie d'un moteur pas à pas dont le rotor (1 ) tourne par bonds de 180° chaque seconde, caractérisée en ce que, à l'extrémité tournée vers le cadran, l'arbre (1 b) du rotor porte un disque d'ornement (42) placé directement au-dessous ou au-dessus du cadran, montre dans laquelle le cadran, lorsque le disque est placé au-dessus de lui, comporte une ouverture pour l'arbre du rotor et, lorsque le disque est placé au-dessous de lui, est muni d'au moins une fenêtre (52) libérant la vue sur une partie du disque (42), le décor du disque, dans le dernier cas, étant peint et/ou dessiné de telle façon que la partie visible dans la fenêtre change par bonds toutes les secondes.

2. Montre selon la revendication 1, caractérisée en ce que le cadran est muni d'une seule fenêtre et en ce que le décor du disque comprend deux zones de couleurs différentes, de telle façon que, dans l'une des positions du rotor, l'une des couleurs soit visible dans la fenêtre et, dans l'autre position du rotor, ce soit l'autre couleur.

3. Montre selon la revendication 2, caractérisée en ce que l'une des couleurs est une couleur fluorescente, luminescente ou phosphorescente.

4. Montre selon la revendication 1, caractérisée en ce que le cadran est muni de deux ou plusieurs fenêtres, dont les centres se situent sur une droite coupant l'axe géométrique du rotor et en ce que le décor du disque comprend deux zones de couleurs différentes, dont l'une est munie d'une couleur fluorescente, luminescente ou phosphorescente.

5. Montre selon la revendication 1, caractérisée en ce que le cadran est muni de deux fenêtres qui sont symétriques par rapport à un point situé sur l'axe géométrique du rotor et en ce que le décor du disque est agencé de telle façon qu'un changement de place du décor, qui se produit par bonds, soit visible dans chaque fenêtre.

6. Montre selon la revendication 1, caractérisée en ce que le cadran est muni de deux fenêtres situées à des distances différentes de l'axe géométrique du rotor, leurs centres, d'une part, se situant sur une droite coupant cet axe et, d'autre part, la distance entre l'axe et le point le plus proche sur la fenêtre éloignée de l'axe étant au moins aussi grande que la distance entre l'axe et le point le plus éloigné sur la fenêtre la plus proche de l'axe, et en ce que, pour chaque fenêtre, le disque comporte deux décors calés de 180°.

7. Montre selon la revendication 1, caractérisée en ce que le cadran est muni de six fenêtres qui sont régulièrement disposées autour d'un centre situé sur l'axe géométrique de l'arbre du rotor et en ce que le disque d'ornement est bicolore et comporte en tout six champs colorés alternés.

8. Montre selon la revendication 1, caractérisée en ce que le cadran est muni de quatre fenêtres qui sont régulièrement disposées autour d'un centre et en ce que l'axe géométrique du rotor coupe, à distance du point central, la droite qui sépare les quatre ouvertures en deux groupes d'ouvertures symétriques l'un de l'autre, sans couper l'une des quatre ouvertures.

9. Montre selon la revendication 1, caractérisée en ce que le cadran est muni d'une fenêtre en forme de croix et en ce que l'axe géométrique du rotor coupe la diagonale de la croix en-dehors de l'ouverture faisant office de fenêtre.

## Claims

1. Electronic pocket or wrist watcn with a stepping motor, the rotor (1) of which rotates abruptly through 180° after each second, characterised thereby, that the rotor shaft (16) at the end facing the dial carries an ornamental disc (42) arranged directly below or above the dial, wherein the dial in the case of the disc being arranged above it displays an opening for the rotor shaft and in the case of the disc being arranged below it is provided with a window (42) giving a view of a part of the disc (42), wherein the decoration of the disc is in the latter case formed by colour and/or drawing in such a manner that the detail visible in the window changes abruptly every second.

2. Watch according to claim 1, characterised thereby, that the dial is provided with only one window and that the decoration of the disc displays two differently coloured sectors in such a manner that the one colour is visible in the window in the one setting of the rotor and the other colour is visible in the window in the other setting of the rotor.

3. Watch according to claim 2, characterised thereby, that the one colour is a fluorescent or luminescent or phosphorescent colour.

4. Watch according to claim 1, characterised thereby, that the dial is provided with two or more windows, the centres of which lie on a straight line intersecting the geometric axis of the rotor and that the decoration of the disc displays two differently coloured sectors, of which one is provided with a fluorescent or luminescent or phosphorescent colour.

5. Watch according to claim 1, characterised thereby, that the dial is provided with two windows in point symmetry to the geometric axis of the rotor and that the decoration of the disc is so structured that an abruptly moving place change of the decoration is visible in each window.

6. Watch according to claim 1, characterised thereby, that the dial is provided with two windows differently spaced from the geometric axis of the rotor, wherein on the one hand their centres lie on a straight line intersecting this axis and on the other hand the spacing between the axis and the nearest point of the window more remote from the axis is at least as great as the spacing between the axis and the remotest point of the window lying nearer the axis and that the disc displays two decorations displaced through 180° for each window.

7. Watch according to claim 1, characterised thereby, that the dial is provided with six windows arranged in regular manner around a centre lying on the geometric axis of the rotor shaft and that the ornamental disc is in two colours and displays altogether six alternating colour fields.

8. Watch according to claim 1, characterised thereby, that the dial is provided with four windows arranged in regular manner around a centre and that the geometric axis of the rotor intersects that straight line outside the centre, which divides the four openings into two symmetrical opening groups without intersecting any of the four openings.

9. Watch according to claim 1, characterised thereby, that the dial is provided with a cruciform window and that the geometric axis of the rotor intersects the diagonal of the cross outside the window opening.
